# EUROPÄISCHE PATENTSCHRIFT

(11) **EP 1 270 436 B1**
(45) Veröffentlichungstag und Bekanntmachung des Hinweises auf die Patenterteilung: **01.10.2008**
(21) Anmeldenummer: 02012283.4
(22) Anmeldetag: 05.06.2002
(51) Int. Cl.: B65D 59/04

(54) **Zylindrisches Versandrohr mit Stabilisierelement**
Cylindrical mail tube with stabilising element
Tube postal cylindrique avec élément de stabilisation

(30) Priorität: 18.06.2001 DE 20109913 U; 18.06.2001 DE 20109914 U
(43) Veröffentlichungstag der Anmeldung: 02.01.2003
(73) Patentinhaber: Müller, Dietrich, 94356 Kirchroth (DE)
(72) Erfinder: Müller, Dietrich, 94356 Kirchroth (DE)
(74) Vertreter: Wasmeier, Alfons

(56) Entgegenhaltungen:
- WO-A-82/03062
- DE-U- 20 105 528
- DE-U- 20 107 727
- DE-U- 29 504 869
- GB-A- 832 302

## Beschreibung

Die Erfindung betrifft ein zylindrisches Versandrohr nach dem Oberbegriff des Anspruches 1.

Zylindrische Versandrohre haben die Eigenschaft, bei ihrer Handhabung abzurollen. Insbesondere für den Postversand stellt ein zylndrisches Versandrohr erhebliche Probleme dar, nicht nur, weil es keine definierte Position einnimmt, und damit eine elektronische Sortier- und Prüfanlage Schwierigkeiten hat, das Versandrohr während des Transportes in eine definierte Position zu bringen, damit das Auslesen der Informationen sicher gewährleistet ist, sondern weil für das sichere Auslesen der Informationen auch eine plane Fläche erforderlich ist, die zum Aufbringen einer Versandinformation geeignet ist.

Diese Schwierigkeiten lassen sich dadurch vermeiden, dass derartige Versandrohre mit einer quadratischen oder rechteckigen Querschnittsform anstelle einer kreisrunden Querschnittsform ausgestaltet werden. Für den Versand von gerolltem Versandgut ist jedoch eine innere Zylinderform unverzichtbar.

Aus DE 201 05 528 U1 ist ein zylindrisches Versandrohr mit Abrollsperre und Stapelvorrichtung bekannt, das mit einem Umhüller bzw. einer Hülle mit mehreckiger Form verbunden ist, der bzw. die das Versandrohr in Längsrichtung eng umschließend umgibt, und die Hülle ein Kartonzuschnitt mit einer Länge entsprechend etwa der Länge des Versandrohres ist. Die Hülle ist dabei ein Karton- oder Pappezuschnitt, der Biegelinien oder Schwächungsstellen für das Aufstellen der Hülle mit Mehreckform hat. Eine Steck- oder Klebelasche ist an einem Ende des Zuschnitts ausgebildet, und mindestens eine der Hüllen-Innenflächen weist eine Klebestelle dort auf, wo das Versandrohr in Kontakt mit der Hülle steht.

Aufgabe der Erfindung ist, Versandrollen in herkömmlicher zylindrischer Form mit einer für den Versand bestimmten Vorrichtung zu versehen oder auszubilden, bei der die Position der Versandrolle in jeder Lage stabilisiert ist und stets die richtige Zuordnung einer vorbestimmten Position der Versandrolle in Bezug auf eine Erkennungsvorrichtung in einer Sortieranlage oder dergl. gewährleistet ist.

Diese Aufgabe wird gemäß der Erfindung dadurch gelöst, dass der Umhüller einen rechteckigen Querschnitt aufweist, wobei die Schmalseite des quaderförmigen Umhüllers dem Durchmesser der Versandrolle entsprechend ausgelegt ist, und dass die Dimension der Breitseite des Quaders der Abmessung des Aufklebers entspricht, der die für den Versand erforderlichen Adressen-, Leit- und Gebühreninformationen und dergl. aufnimmt.

Die Breitseite des quaderförmigen Umhüllers muss dabei nach den Vorschriften der Post in den Abmessungen so ausgelegt sein, dass der Aufkleber auf einer planen Fläche aufgeklebt bzw. befestigt ist, so dass der Umhüller zur Aufnahme eines zylindrischen Versandrohres mit relativ kleinem Durchmesser nicht mit quadratischem, sondern mit rechteckförmigem Querschnitt ausgebildet wird, wobei die größere Dimension des Rechteckquerschnittes der Aufkleber-Abmessung entsprechend ausgelegt wird.

Damit wird erreicht, dass das zylindrische Versandrohr eine äußere Quaderform erhält, so dass der die Versandinformationen aufnehmende Aufkleber auf einer planen Fläche angeordnet ist und die Erkennungsschaltung der Sortieranlage die Informationen des Aufklebers eindeutig auslesen kann. Des weiteren wird damit erreicht, dass das zylindrische Versandrohr selbst in dem Umhüller festgelegt wird und Umhüller und Versandrohr sich beim Transport nicht voneinander lösen. Hierzu wird der Klebestreifen auf der Bodenfläche des Umhüller-Zuschnittes aufgebracht, durch eine Abziehfolie bedeckt, beim Einsetzen des zylindrischen Versandrohres in den Umhüller die Abdeckschicht abgezogen und das Versandrohr auf dem Streifen Klebstoff, der sich über die gesamte Länge des Umhüller-Bodens erstrecken kann, angedrückt und festgelegt.

In weiterer Ausgestaltung der Erfindung ist die schmale Deckseite des quaderförmigen Umhüllers an beiden Endabschnitten als Schwenkklappe ausgebildet, die nach unten geklappt sich gegen die Oberkante des Versandrohres anlegt und das Versandrohr arretiert. Zwischen der Oberkante des im Quader mittels Klebestreifen festgelegten Versandrohres und der Deckseite des quaderförmigen Umhüllers besteht somit ein Leerraum, der durch die am vorderen und am hinteren Ende ausgebildeten Schwenkklappen verschlossen wird, wobei die Klappen aus dem Zuschnitt so dimensioniert gestanzt sind, dass das freie Ende der Schwenkklappen mit dem Umfang des Zylinderrohres in Eingriff steht und eine Arretierung bildet.

Die Positionierung des Versandrohres im quaderförmigen Umhüller wird weiter dadurch verbessert, dass die Schwenkklappen an ihren Seitenrändern vorstehende Nasen aufweisen, die in Schlitze in den Seitenwänden des Quaders eingreifen, wenn die Klappen nach unten geschwenkt werden, bis die freie Kante der Klappe auf dem Versandrohr aufsitzt. Zweckmäßigerweise sind die die Nasen aufnehmenden Schlitze in den Seitenwänden des Quaders in einem kleinen Winkel α zur Vertikalen nach hinten geneigt, und die Klappe wird zum Einrasten der Nasen in die Schlitze um einen Winkel von 90° + α geschwenkt. Eine derartige Anordnung kann am vorderen und am hinteren Ende des Quaders und des Versandrohres vorgesehen sein, so dass die Schwenkklappe an zwei Stellen sperrend auf dem Versandrohr aufsitzt und damit eine sichere Festlegung des Versandrohres erreicht wird. An ihrem freien Rand ist die Klappe vorzugsweise gekrümmt ausgebildet. Diese Krümmung ist der Umfangskrümmung des Versandrohres angepasst, so dass das freie Ende der Schwenkklappe das Versandrohr auf einem Teilabschnitt des Umfanges umschließt und die Bewegung des Versandrohres in axialer Richtung sperrt.

Eine derartige Sperrwirkung zwischen quaderförmigem Umhüller und Versandrohr kann alternativ auch dadurch erreicht werden, dass das freie Ende der Schwenkklappen, das mit dem Versandrohr in Anlage kommt, als Klebeverbindung ausgebildet wird, so dass für den Versand die Schwenkklappe mit dem Versandrohr durch eine Klebelinie bzw. eine an der Schwenkklappe befestigten Flansch mit Klebefläche als Sicherungselement verbunden ist.

Nachstehend wird die Erfindung in Verbindung mit der Zeichnung anhand eines Ausführungsbeispieles erläutert. Es zeigt:
- Fig. 1: eine Ausführungsform des erfindungsgemäßen Versandrohres mit Stabilisier-element, in Seitenansicht,
- Fig. 2: eine Vorderansicht der Darstellung nach Fig. 1, teilweise im Schnitt, und
- Fig. 3: einen Zuschnitt des quaderförmigen Umhüllers mit geänderten Abmessungen.

Das Versandrohr 10 ist ein herkömmlicher Verpackungsbehälter aus Pappe, Karton oder dergl., der gerolltes Material aufnimmt und es gegen Beschädigung beim Versand schützt. Das Versandrohr 10 wird von einem quaderförmigen Umhüller 11 umschlossen, der ein einstückiger Kartonzuschnitt ist und aus einem Boden 12, Seitenwänden 13, 14, Deckwand 15 sowie vorderer und hinterer Schwenkklappe 16, 17 besteht. Der Abstand der Seitenwände 16, 17 entspricht dem Durchmesser des Versandrohres 10, so dass das Versandrohr 10 von den Seitenwänden und der Bodenwand des Umhüllers festgelegt ist. An den beiden Enden des Umhüllers 11 sind vordere und hintere Schwenkklappen 16, 17 ausgebildet, deren Schwenklinien den vorderen und hinteren Abschluss der Deckwand 15 bilden. Die Schwenkklappen 16, 17 weisen Nasen oder dergl. Verriegelungselemente 18, 19 auf, die mit schlitzartigen Öffnungen 20, 21 in den Seitenwänden 13, 14 des Umhüllers 11 beim Verschwenken der Schwenkklappen nach unten in Eingriff kommen. Die Nasen 18, 19 sind Ausstanzungen am Zuschnitt, die in der Ebene der Schwenkklappen ausgebildet sind und beim Verschwenken der Schwenkklappen nach abwärts in die Schlitze 20, 21 der Seitenwände einrasten.

Die freie Außenkante der Schwenkklappen 16, 17 ist jeweils mit einer teilkreisförmigen Rundung bzw. Aussparung 22 versehen, deren Krümmung der Krümmung der Außenfläche des Versandrohres 10 angepasst ist, so dass der Eingriff zwischen Schwenkklappe und Versandrohr über einen Teil des Umfangs des Versandrohres stattfindet und damit ein Sperreingriff zwischen beiden erreicht wird.

Auf der Innenseite des Bodens 12 des Umhüllers 11 ist eine durch eine Klebeschicht 23 (streifenförmig oder punktförmig) aufgebracht, die durch eine Abziehfolie 24 geschützt ist. Diese Abziehfolie wird entfernt, wenn das Versandrohr 10 in den Umhüller 11 eingeführt wird. Das Versandrohr 10 wird nach dem Einsetzen an den Boden und damit an die mittige Klebeschicht 23 angedrückt. Diese Klebeschicht 23 kann in Form eines durchgehenden Klebestreifens oder in Form von Teilstreifen oder Klebepunkten ausgebildet sein. Des weiteren kann an der freien Kante 25 der Schwenkklappe 16, 17 eine Klebeschicht 26 vorgesehen sein, die zur Erhöhung der Sperrwirkung zwischen Schwenkklappe und Versandrohr eine Klebeverbindung ergibt. Die Klebeschicht 26 selbst kann eine linienförmige Klebeverbindung ausbilden; die Anordnung kann jedoch auch so getroffen sein, dass an der freien Kante der Schwenkklappe 16, 17 eine Lasche angestanzt ist, die mit einer Klebeschicht versehen ist, welche anstelle der Verriegelung über Nasen und Schlitze die Festlegung des Versandrohres 10 verbessert.

Mit 27 ist in Fig. 2 strichpunktiert ein Aufkleber angedeutet, der die für den Versand bzw. Transport und für das Versandunternehmen erforderliche Daten und Informationen enthält.

## Patentansprüche

1. Zylindrisches Versandrohr (10) mit einem als Umhüller ausgebildeten Stabilisierelement (11), das die Position des Versandrohres einer Erkennungsvorrichtung in einer Sortieranlage zum Auslesen der den Versand betreffenden Informationen, wie Adressen-, Leit- und Gebühren-Informationen, eindeutig zuordnet, wobei das zylindrische Versandrohr (10) von einem beidseitig offenen quaderförmigen Umhüller (11) zumindest zum überwiegenden Teil umschlossen und der Umhüller (11) mit dem Versandrohr (10) durch eine Klebeverbindung ( 23) verbunden ist, **dadurch gekennzeichnet dass** der Umhüller einen techteekigen Querschnitt aufweist, wobei die Dimension der Schmalseiten (12, 15) des quaderförmigen Umhüllers (11) dem Durchmesser der Versandrolle (10) angepasst ist.

2. Versandrohr nach Anspruch 1, **dadurch gekennzeichnet, dass** die schmale Deckseite (16) des quaderförmigen Umhüllers (11) an beiden Endabschnitten als Schwenkklappe (16, 17) ausgebildet ist, die nach unten klappbar ist und gegen die Oberkante des Versandrohres (10) anliegt sowie das Versandrohr (10) arretiert.

3. Versandrohr nach Anspruch 2, **dadurch gekennzeichnet, dass** die Schwenkklappen (16, 17) an ihren Seitenrändern vorstehende Nasen (18, 19) aufweisen, die in Schlitze (20, 21) in den Seitenwänden (13, 14) des quaderförmigen Umhüllers (11) eingreifen und die so positioniert sind, dass der Eingriff der Nasen in die Schlitze bei nach unten geschwenkter und auf dem Versandrohr aufstehender Klappe stattfindet.

4. Versandrohr nach Anspruch 2 oder 3, **dadurch gekennzeichnet, dass** die Schwenkklappen (16, 17) an ihrem freien Rand teilkreisförmig (22) der Umfangskrümmung des Versandrohres (10) angepasst ausgebildet sind.

5. Versandrohr nach einem der Ansprüche 1 - 4, **dadurch gekennzeichnet, dass** vorderes und hinteres Ende des Umhüllers (11) mit gleichen Klappen (16, 17) ausgebildet sind.

6. Versandrohr nach einem der Ansprüche 1, 2, 4, 5, **dadurch gekennzeichnet, dass** die freie Kante der Klappe eine zusätzliche Klebeverbindung (24) mit der Oberseite des Versandrohres (10) aufweist.

7. Versandrohr nach Anspruch 3, **dadurch gekennzeichnet, dass** die Schlitze (20, 21) in einem kleinen Winkel (α) zur Vertikalen gegen die Mitte des Umhüllers (11) geneigt sind, und die Klappe zum Einrasten der Nasen in die Schlitze um einen Winkel von 90° + α nach unten schwenkbar ist.

## Claims

1. Cylindrical dispatch tube (10) with a stabilizing element (11) which is designed as a wrapper and which unequivocally assigns the position of the dispatch tube to a detection device in a sorting plant for reading out the information relating to the dispatch, such as address, route and postage information, the cylindrical dispatch tube (10) being surrounded at least predominantly by a parallelepipedal wrapper (11) open on both sides, and the wrapper (11) being connected to the dispatch tube (10) by means of an adhesive joint (23), **characterized in that** the wrapper has a rectangular cross section, the dimension of the narrow sides (12, 15) of the parallelepipedal wrapper (11) being adapted to the diameter of the despatch tube (10).

2. Dispatch tube according to Claim 1, **characterized in that** the narrow covering side (16) of the parallelepipedal wrapper (11) is designed at the two end portions as a pivoting flap (16, 17) which can be folded downwards and which bears against the top edge of the dispatch tube (10) and retains the dispatch tube (10).

3. Dispatch tube according to Claim 2, **characterized in that** the pivoting flaps (16, 17) have noses (18, 19) which project at their side edges and which engage into slots (20, 21) in the side walls (13, 14) of the parallelepipedal wrapper (11) and which are positioned such that engagement of the noses into the slots takes place when the flap is pivoted downwards and stands on the dispatch tube.

4. Dispatch tube according to Claim 2 or 3, **characterized in that** the pivoting flaps (16, 17) are designed at their free edge to be adapted in the form of a part-circle (22) to the circumferential curvature of the dispatch tube (10).

5. Dispatch tube according to one of Claims 1-4, **characterized in that** the front and the rear end of the wrapper (11) are designed with identical flaps (16, 17).

6. Dispatch tube according to one of Claims 1, 2, 4 and 5, **characterized in that** the free edge of the flap has an additional adhesive joint (24) with the top side of the dispatch tube (10).

7. Dispatch tube according to Claim 3, **characterized in that** the slots (20, 21) are inclined towards the middle of the wrapper (11) at a small angle (α) to the vertical, and, to engage the noses into the slots, the flap is pivotable downwards through an angle of 90°+ α.

## Revendications

1. Tube postal (10) cylindrique présentant un élément de stabilisation (11) réalisé comme une enveloppe, qui associe clairement la position du tube postal à un dispositif de reconnaissance dans une installation de tri pour la lecture des informations concernant l'envoi telles que les informations relatives à l'adresse, à la gestion et aux taxes, le tube postal (10) cylindrique étant entouré au moins en grande partie par une enveloppe (11) parallélépipédique ouverte des deux côtés et l'enveloppe (11) étant reliée au tube postal (10) par un assemblage collé (23), **caractérisé en ce que** l'enveloppe présente une section rectangulaire, la dimension des petits côtés (12, 15) de l'enveloppe (11) parallélépipédique étant adaptée au diamètre du rouleau postal (10).

2. Tube postal selon la revendication 1, **caractérisé en ce que** le côté de recouvrement (16) étroit de l'enveloppe (11) parallélépipédique est réalisé sur les deux sections d'extrémité comme un volet pivotant (16, 17) qui peut être rabattu vers le bas et repose contre l'arête supérieure du tube postal (10) et bloque le tube postal (10).

3. Tube postal selon la revendication 2, **caractérisé en ce que** les volets pivotants (16, 17) présentent sur leurs bords latéraux des ergots (18, 19) en saillie qui s'engagent dans des fentes (20, 21) dans les parois latérales (13, 14) de l'enveloppe (11) parallélépipédique et qui sont positionnés de sorte que l'engagement des ergots dans les fentes ait lieu lorsque le volet est pivoté vers le bas et dressé sur le tube postal.

4. Tube postal selon la revendication 2 ou 3, **caractérisé en ce que** les volets pivotants (16, 17) sur leur extrémité libre sont réalisés en forme de cercle partiel (22) de manière adaptée à la courbure périphérique du tube postal (10).

5. Tube postal selon l'une quelconque des revendications 1 à 4, **caractérisé en ce que** l'extrémité avant et arrière de l'enveloppe (11) est réalisée avec des volets (16, 17) identiques.

6. Tube postal selon l'une quelconque des revendications 1, 2, 4, 5, **caractérisé en ce que** l'arête libre du volet présente un assemblage collé (24) supplémentaire avec le dessus du tube postal (10).

7. Tube postal selon la revendication 3, **caractérisé en ce que** les fentes (20, 21) sont inclinées selon un petit angle (α) par rapport à la verticale vers le milieu de l'enveloppe (11) et le volet destiné à encliqueter les ergots dans les fentes peut être pivoté d'un angle de 90° + α vers le bas.
